# FASCICULE DE BREVET EUROPEEN

(11) **EP 0 766 876 B1**
(45) Date de publication et mention de la délivrance du brevet: **28.07.1999**
(21) Numéro de dépôt: 96919866.2
(22) Date de dépôt: 03.05.1996
(51) Int. Cl.: H01R 13/41

(54) **CONNECTEUR ELECTRIQUE**
ELEKTRISCHER VERBINDER
ELECTRIC CONNECTOR

(30) Priorité: 11.05.1995 FR 9505565
(43) Date de publication de la demande: 09.04.1997
(73) Titulaire: ITT MANUFACTURING ENTERPRISES, INC., Wilmington, Delaware 19801 (US)
(72) Inventeur: BRICAUD, Hervé, F-39100 Dole (FR)
(74) Mandataire: Kohn, Philippe
(86) Numéro de dépôt international: FR9600679
(87) Numéro de publication internationale: WO9636091

(56) Documents cités:
- DE-B- 1 211 304
- DE-U- 8 800 813

## Description

La présente invention concerne un connecteur électrique.

L'invention concerne plus particulièrement un connecteur électrique du type comportant un bloc en matériau isolant qui comporte une série d'alvéoles cylindriques parallèles débouchants dont chacun reçoit un contact électrique dont le corps de forme générale cylindrique comporte un épaulement radial extérieur qui s'étend en regard d'une surface radiale annulaire d'extrémité qui délimite axialement un tronçon de diamètre réduit de l'alvéole dans lequel une partie du corps cylindrique du corps du contact est reçue radialement avec jeu.

Selon une conception connue, par exemple du document DE-U-88.00813, le positionnement et la retenue axiale de chaque contact peuvent être complétés par un second épaulement radial extérieur qui s'étend en regard d'une seconde surface radiale annulaire d'extrémité qui délimite le tronçon de diamètre réduit de l'alvéole.

L'effort de retenue axiale de chaque contact dans son alvéole dépend donc directement des dimensions relatives des épaulements et des diamètres de l'alvéole et du tronçon de diamètre réduit de l'alvéole.

Pour certaines applications, il s'est avéré nécessaire de pouvoir augmenter l'effort de retenue axiale.

On connaît par ailleurs, par exemple du document DE-B-1.211.304, une autre conception de connecteur dans laquelle la partie du corps cylindrique du contact qui est reçue dans le tronçon de diamètre réduit de l'alvéole y est montée serrée et comporte un collet radial tronconique qui, avec ladite partie du corps du contact, est inséré à force dans l'isolant qui est déformé dans toutes les directions de manière non contrôlée lors de l'insertion axiale du contact, le collet faisant fonction de second épaulement radial pour la retenue du contact dans les deux sens.

Certaines séries de ce type de connecteurs, appelés connecteurs "D.M", correspondent à des cahiers des charges qui imposent de respecter certaines dimensions très précises pour le bloc isolant, et notamment pour les dimensions des alvéoles ainsi que pour les contacts, une telle conception interdisant de faire appel à une conception telle que celle proposée dans le document DE-B-1.211.304.

L'invention a pour but de proposer une conception perfectionnée d'un connecteur électrique du type mentionné précédemment qui permet d'augmenter l'effort de rétention axiale des contacts sans modifier la conception et les dimensions des alvéoles.

Dans ce but, l'invention propose un connecteur caractérisé en ce que ladite partie du corps du contact comporte un collet radial externe qui est monté serré radialement dans le tronçon.

Selon d'autres caractéristiques de l'invention :
- le collet radial est tronconique ;
- le bord périphérique du collet comporte des crans d'immobilisation en rotation ;
- le corps cylindrique du contact comporte un second épaulement radial extérieur qui s'étend en regard d'une seconde surface radiale annulaire d'extrémité qui délimite axialement le tronçon de diamètre réduit de l'alvéole.

D'autres caractéristiques et avantages de l'invention apparaîtront à la lecture de la description détaillée qui va suivre pour la compréhension de laquelle on se reportera aux dessins annexés dans lesquels :
- La figure 1 est une vue en section d'un mode de réalisation d'un connecteur électrique conforme aux enseignements de l'invention ;
- la figure 2 est une vue de détail à plus grande échelle de la partie médiane d'un contact électrique illustré sur la figure 1 ; et
- la figure 3 est une vue de détail et à plus grande échelle de la partie médiane d'un alvéole correspondant.

On a représenté sur la figure 1 un élément de connecteur électrique 10 qui, selon une conception connue, est constitué pour l'essentiel par une coquille métallique en deux parties 12 et 14 et par un bloc en matériau isolant 16 qui est reçu dans la coquille 12.

Le bloc en matériau isolant 16 est délimité par une face transversale avant 18 et par une face transversale arrière 20.

Le bloc en matériau isolant 16 comporte une série d'alvéoles 22 régulièrement répartis, qui sont tous parallèles et débouchent dans les deux faces 18 et 20, et dont chacun reçoit un élément de contact électrique en matériau conducteur 24.

A titre d'exemple, comme cela est illustré sur la figure 1, chaque contact électrique 24 est un contact mâle en une seule pièce dont l'extrémité libre avant 26 est en forme de broche pour être reçue dans un contact complémentaire femelle (non représenté) dont l'extrémité avant est alors cylindrique creuse, et dont l'extrémité libre arrière 28 comporte par exemple un évidement 30 destiné à recevoir l'extrémité d'un fil conducteur (non représenté) raccordé au contact 24. Dans le cas d'un élément de connecteur comportant des éléments de contact femelles (non représenté), le bloc en matériau isolant 16 et les alvéoles 22 se prolongent dans la partie 14 de la coquille.

Chaque alvéole 22 est un trou cylindrique 32 d'axe longitudinal X-X de diamètre intérieur DI1 (voir figure 3).

Dans sa partie médiane, située sensiblement à mi-longueur des faces 18 et 20, chaque alvéole 22 comporte un tronçon 36 de diamètre intérieur DI2 inférieur au diamètre DI1.

Le tronçon 36 est par exemple délimité axialement vers l'arrière par une surface radiale 38 qui se termine, radialement vers l'intérieur, par un chanfrein 40.

Le tronçon 36 est délimité axialement vers l'avant par une surface radiale d'extrémité 42.

Les surfaces radiales d'extrémité 38 et 42 délimitent ainsi axialement un tronçon 36 de longueur Ll et de diamètre réduit DI2.

La forme et les dimensions de chaque alvéole 22 sont des dimensions standardisées.

A titre d'exemple, Dl1=2,2 mm, DI2=1,87 mm et LI=1,8 mm.

On décrira maintenant en détails la partie médiane 44 d'un contact électrique 24, en se reportant notamment à la figure 2.

Cette partie médiane est délimitée par un premier épaulement radial extérieur 46 et par un second épaulement radial extérieur 48, les deux faces transversales en vis-à-vis 50 et 52 des épaulements 46 et 48 étant espacées axialement d'une distance LE.

Entre les épaulements 46 et 48, le diamètre extérieur DE1 de la partie médiane 44 du contact électrique 24 est égal à 1,72 mm, c'est-à-dire que cette partie 44 est reçue radialement avec jeu dans le tronçon 36 de l'alvéole 22.

L'épaulement 46 est de forme tronconique de manière à faciliter l'insertion du contact 24 dans l'alvéole 22, de la gauche vers la droite en considérant la figure 1, et son plus grand diamètre extérieur DE2 est tel que :
DE2 > DI2.

L'épaulement 48 est un épaulement cylindrique dont le plus grand diamètre extérieur DE4 est égal à 2 mm et donc :
DE4 > DI2.

Comme cela est illustré sur la figure 1, en position montée, chaque contact 24 est ainsi retenu axialement dans un alvéole 22, dans les deux sens, du fait de la coopération de l'épaulement 46 avec la surface 38 - 40 et de la coopération de l'épaulement 48 avec la surface 42.

Afin d'augmenter l'effort de retenue axiale de chaque contact 24 dans son alvéole 22, et conformément aux enseignements de l'invention, la partie médiane 44 de chaque contact 24 comporte, situé axialement entre les épaulements 46 et 48 et sensiblement à mi-distance de ceux-ci, un collet radial extérieur 54.

Dans le mode de réalisation illustré sur les figures, le collet 54 est un collet tronconique, dont la conicité est orientée dans le même sens que celle de l'épaulement 46, pour faciliter l'insertion du contact 24 dans l'alvéole 22, et dont le plus grand diamètre extérieur DE3 est tel que :
DE3 > D12.

Le diamètre extérieur DE3 du collet 54 est donc supérieur au diamètre intérieur DI2 du tronçon 36 de manière que, en position montée, le collet 54 soit serré radialement à l'intérieur du tronçon 36 de l'alvéole 22.

Plus précisément, les différents diamètres répondent aux conditions suivantes :
DE4 > DE3 > DE2 > DE1 ;
DE4 < Dl1 ; et
DE2 > DI2.

L'effort de retenue ou de rétention axiale d'un contact 24 dans son alvéole 22 est donc augmenté car il résulte de la somme des efforts résistants dus à la coopération de l'un ou l'autre des épaulements 46 ou 48 plus l'effort résultant du montage serré du collet 54 dans le tronçon 36.

Afin d'assurer une immobilisation en rotation de l'élément de contact 24 dans son alvéole 22, il est possible de prévoir que le bord périphérique 56 du collet 54 comporte une série de crans 58.

Chaque contact 24 est monté axialement sans jeu dans l'alvéole 22 car la distance LE, qui est égale à 1,7 mm est légèrement inférieure à la distance Ll qui est égale à 1,8 mm.

A titre d'exemple, et pour les dimensions qui ont été indiquées dans la description qui précède, l'agencement d'un collet 54 permet d'obtenir un effort de retenue axiale supérieur à 40 Newton et sensiblement égal à 50 Newton.

L'invention n'est pas limitée au mode de réalisation qui vient d'être décrit, ni aux dimensions indiquées.

Les sens des conicités des épaulement et collet peuvent notamment être inversés de manière à modifier le sens d'insertion axiale des contacts dans l'isolant et pour modifier le sens des efforts prépondérants en fonction de l'application.

## Revendications

1. Connecteur électrique (10) du type comportant un bloc en matériau isolant (16) qui comporte une série d'alvéoles cylindriques débouchants (22) dont chacun reçoit un contact électrique (24) dont le corps de forme générale cylindrique comporte un épaulement radial extérieur (46, 50) qui s'étend en regard d'une surface radiale annulaire d'extrémité (38) qui délimite axialement un tronçon (36) de diamètre réduit de l'alvéole (22) dans lequel une partie (44) du corps cylindrique du contact (24) est reçue radialement avec jeu, caractérisé en ce que ladite partie (44) du corps du contact comporte un collet radial externe (54) qui est monté serré radialement dans le tronçon (36).

2. Connecteur électrique selon la revendication 1, caractérisé en ce que le collet radial externe (54) est tronconique.

3. Connecteur électrique selon l'une des revendications 1 ou 2, caractérisé en ce que le bord périphérique (56) du collet (54) comporte des crans (58) d'immobilisation en rotation.

4. Connecteur électrique selon l'une quelconque des revendications 1 à 3, caractérisé en ce que le corps cylindrique du contact comporte un second épaulement radial extérieur (48, 52) qui s'étend en regard d'une seconde surface radiale annulaire d'extrémité (42) qui délimite axialement le tronçon (36) de diamètre réduit de l'alvéole (22).

## Patentansprüche

1. Elektrische Verbinder (10) von der Art, die einen Block aus einem isolierenden Material (16) umfaßt, der eine Reihe von zylindrischen, jeweils eine Öffnung bildenden, Zellen (22) aufweist, von denen jede einen elektrischen Kontakt (24) aufnimmt, dessen allgemeine zylindrische Form eine radiale Außenschulter (46, 50) umfaßt, die gegenüber einer ringförmigen radialen Endfläche (38) verläuft, welche in axialer Richtung einen Teilabschnitt (36) der Zelle (22) mit vermindertem Durchmesser begrenzt, in dem ein Teil (44) des zylindrischen Rumpfes des Kontaktes (24) mit Spiel in radialer Richtung aufgenommen wird, **dadurch gekennzeichnet, daß** der genannte Teil (44) des Rumpfes des Kontaktes einen radialen Außenkragen (54) aufweist, der in dem Teilabschnitt (36) radial eingezwängt befestigt ist.

2. Elektrischer Verbinder nach Anspruch 1,
**dadurch gekennzeichnet, daß** der radiale Außenkragen (54) eine kegelstumpfartige Form hat.

3. Elektrischer Verbinder nach einem der Ansprüche 1 oder 2,
**dadurch gekennzeichnet, daß** der Außenrand (56) des Kragens (54) zur Hemmung der Rotation Aussparungen (58) aufweist.

4. Elektrischer Verbinder nach einem der Ansprüche 1 bis 3,
**dadurch gekennzeichnet, daß** der zylindrische Rumpf des Kontaktes eine zweite radiale Außenschulter (48, 52) aufweist, die gegenüber einer zweiten, ringförmigen, radialen Endfläche (42) verläuft, die in axialer Richtung den Abschnitt (36) der Zelle (22) mit vermindertem Durchmesser begrenzt.

## Claims

1. Electrical connector (10) of the type including a block of insulating material (16) which includes a series of cylindrical cells (22) each of which accommodates an electrical contact (24) the body of which, of a generally cylindrical shape, includes an outer radial shoulder (46, 50) which extends facing an annular radial end surface (38) which axially delimits a reduced-diameter segment (36) of the cell (22) in which a part (44) of the cylindrical body of the contact (24) is accommodated radially with clearance, characterized in that the said part (44) of the body of the contact includes an outer radial collet (54) which is mounted clamped radially in the segment (36).

2. Electrical connector according to claim 1, characterized in that the outer radial collet (54) is frustoconical.

3. Electrical connector according to either of claims 1 or 2, characterized in that the peripheral edge (56) of the collet (54) includes notches (58) for rotational immobilization.

4. Electrical connector according to any one of claims 1 to 3, characterized in that the cylindrical body of the contact includes a second outer radial shoulder (48, 52) which extends facing a second annular radial end surface (42) which delimits axially the reduced-diameter segment (36) of the cell (22).
